# EUROPÄISCHE PATENTSCHRIFT

(11) **EP 3 112 099 B1**
(45) Veröffentlichungstag und Bekanntmachung des Hinweises auf die Patenterteilung: **15.05.2019**
(21) Anmeldenummer: 16001041.9
(22) Anmeldetag: 09.05.2016
(51) Int. Cl.: B26B 5/00

(54) **MESSER**
KNIFE
COUTEAU

(30) Priorität: 02.07.2015 DE 102015008407
(43) Veröffentlichungstag der Anmeldung: 04.01.2017
(73) Patentinhaber: MARTOR KG, 42653 Solingen (DE)
(72) Erfinder: Schekalla, Peter, 42329 Wuppertal (DE)
(74) Vertreter: Roche, von Westernhagen & Ehresmann

(56) Entgegenhaltungen:
- DE-A1- 3 520 187
- DE-B3-102005 057 213
- DE-U1- 20 202 165
- GB-A- 2 536 039

## Beschreibung

Die Erfindung betrifft ein Messer mit einem Gehäuse und einem Klingenträger, welcher zwischen einer Sicherheitposition und einer Schneidposition bewegbar ist. In der Sicherheitsposition ist die in dem Klingenträger gehaltene Klinge in dem Gehäuse angeordnet. In der Schneidposition ragt die Klinge aus einer Öffnung des Gehäuses heraus. Der Klingenträger wird z.B. von einer Feder in die Sicherheitsposition belastet.

Das Gehäuse umfasst einen Anschlag mit einer Anschlagsfläche. In der Schneidposition steht die Anschlagfläche mit einer Gegenfläche in Kontakt, die dem Klingenträger zugeordnet ist. Die Anschlagsfläche ist dem Gehäuse unmittelbar oder mittelbar zugeordnet. Die Anschlagfläche kann z.B. an einem Einsatzteil ausgebildet sein, welches an dem Gehäuse befestigt ist. Die Anschlagsfläche ist in der Bewegungsbahn der Gegenanschlagsfläche angeordnet. Der Kontakt von Anschlagsfläche und Gegenanschlagsfläche definiert die Schneidposition des Klingenträgers. In der Schneidposition ist die Klinge somit maximal aus dem Gehäuse herausbewegt. Es kann z.B. weitere Positionen des Klingenträgers gegen, in denen die Klinge aus der Öffnung des Gehäuses herausragt und in denen geschnitten werden kann.

Aus der DE 10 2005 057 213 ist ein solches Messer bekannt. Der Anschlag ist bei diesem Messer verstellbar. Auf diese Weise können unterschiedliche Klingenaustrittslängen eingestellt werden. Die Verstellung des Anschlags erfolgt mittels einer Stellschraube, welche ein Langloch des Gehäuses durchgreift und in den Anschlag eingeschraubt werden kann. Der Anschlag kann auf diese Weise derart mit dem Gehäuse verspannt werden, dass er in der eingestellten Position an dem Gehäuse lösbar befestigt ist.

Aus der DE 35 20 187 ist ein Messer gemäß dem Oberbegriff von Anspruch 1 bekannt, bei dem über ein im Gehäuse gelagertes Drehteil verschiedene Klingenaustrittslängen eingestellt werden können.

An vielen Arbeitsplätzen wird immer wieder derselbe Schneidvorgang durchgeführt, wofür eine bestimmte Klingenaustrittslänge geeignet ist. In diesen Fällen ist eine Verstellmöglichkeit des Messers gar nicht gewünscht. Eine Verstellmöglichkeit könnte z.B. in diesen Fällen den Mitarbeiter gefährden oder das Schneidergebnis beeinträchtigen, weil der Mitarbeiter eine ungeeignete Klingenaustrittslänge einstellt.

Dennoch ist es unerwünscht, für unterschiedliche Arbeitsplätze viele verschiedene Messer vorzuhalten, deren Klingenaustrittslänge variiert.

Es war Aufgabe der Erfindung, ein Messer zu schaffen, welches die oben erwähnten Nachteile beseitigt.

Die Erfindung wird gelöst durch ein Messer mit den Merkmalen des Anspruchs 1.

In der Schneidposition steht die Anschlagfläche, welche dem Gehäuse zugeordnet ist, mit einer Gegenfläche in Kontakt, die dem Klingenträger zugeordnet ist. Im Sinne der Erfindung bedeutet "dem Klingenträger zugeordnet", dass die Gegenfläche z.B. unmittelbar dem Klingenträger oder z.B. mit dem Klingenträger bewegungsverbundenen Teilen zugeordnet sein kann. Bewegungsverbundene Teile des Klingenträgers können z.B. der Antriebsstrang, umfassend die Handhabe und eine Bewegungsübertragungsvorrichtung zwischen Handhabe und Klingenträger sowie die Klinge sein.

Erfindungsgemäß ist ein Modul lösbar an dem Messer befestigt. Dem Modul ist eine Haltefläche zugeordnet, welche die Anschlagfläche oder die Gegenfläche bildet. Das Modul kann z.B. dem Gehäuse oder dem Klingenträger zugeordnet sein. Alternativ kann das Modul auch der Betätigung zugeordnet sein. Die Anordnung der Haltefläche an dem Modul definiert eine erste Klingenaustrittslänge. Das Modul ist gegen wenigstens ein anderes Modul austauschbar, welches aus einem Satz von wenigstens zwei Modulen auswählbar ist. Die Anordnung der Haltefläche an dem anderen Modul definiert eine zweite Klingenaustrittslänge.

Mit dem erfindungsgemäßen Messer kann das gleiche Messer für verschiedene Anwendungen verwendet werden, bei denen unterschiedliche Klingenaustrittslängen erforderlich sind. Die Teilevorhaltung kann auf diese Weise reduziert werden. Darüber hinaus ist es erfindungsgemäß möglich, bei dem Messer unterschiedliche Klingenaustrittslängen einzustellen, wobei das Messergehäuse geschlossen ausgebildet sein kann, so dass der Innenraum des Messers nicht der Gefahr einer Verschmutzung ausgesetzt ist.

Das Modul ist z.B. an dem Klingenträger oder an dem Gehäuse lösbar befestigbar. Das Modul kann z.B. unmittelbar oder mittelbar an dem Gehäuse oder dem Klingenträger befestigt sein. Es kann z.B. an einem Einsatzteil befestigt sein, welches an dem Gehäuse befestigbar ist.

Das Modul ist z.B. in einem Montagesitz befestigbar. Auf diese Weise ist sichergestellt, dass jedes Modul aus dem Satz von Modulen eine definierte Position relativ zu dem Gehäuse oder zu dem Klingenträger aufweist. Der Montagesitz ist z.B. an dem Gehäuse oder an einem dem Gehäuse zugeordneten Einsatzteil oder an dem Klingenträger ausgebildet.

Das Modul ist mit Befestigungsmitteln versehen, die mit Gegenbefestigungsmitteln des Klingenträgers oder des Gehäuses lösbar in Eingriff bringbar sind. Auf diese Weise ist das Modul z.B. kraft- und / oder formschlüssig an dem Gehäuse oder an einem dem Gehäuse zugeordneten Einsatzteil oder an dem Klingenträger befestigbar. Das Modul kann z.B. mittels einer Rastverbindung befestigbar sein.

Die Halteflächen der unterschiedlichen Module des Satzes von Modulen sind z.B. in Bewegungsrichtung des Klingenträgers zueinander versetzt. Der Versatz der Haltefläche bezieht sich z.B. auf die Befestigungsmittel. Auf diese Weise unterscheidet sich der Weg, den der Klingenträger zwischen der Sicherheitsposition und der Schneidposition zurücklegt bei den unterschiedlichen Modulen.

Die Haltefläche ist z.B. von wenigstens einem Vorsprung gebildet. Der Vorsprung erstreckt sich z.B. quer zur Bewegungsrichtung des Klingenträgers. Der Vorsprung kann sich z.B. rechtwinklig zur Bewegungsrichtung des Klingenträgers erstrecken. Es können z.B. zwei oder mehr Halteflächen an dem Modul vorgesehen sein. Auf diese Weise sind die Kräfte, die jeder Vorsprung überträgt, geringer.

Dem Gehäuse sind z.B. wenigstens zwei Anschlagflächen und dem Klingenträger wenigstens zwei Gegenflächen zugeordnet.

Die Gegenfläche ist z.B. an wenigstens einem Fortsatz des Klingenträgers angeordnet. Z.B. bildet der Klingenträger einen Arm aus, an dem der Gegenanschlag angeordnet ist. Der Fortsatz kann sich z.B. in Bewegungsrichtung des Klingenträgers nach hinten erstrecken.

Die Anschlagfläche des Gehäuses ist z.B. in der Bewegungsbahn der Gegenfläche des Klingenträgers angeordnet. Wenn der Klingenträger sich in Richtung der Schneidposition bewegt, wird er durch den Kontakt von der Gegenfläche mit der Anschlagfläche gestoppt, wodurch die Schneidposition definiert ist.

Weitere Vorteile ergeben sich anhand eines in den Fig. schematisch dargestellten Ausführungsbeispiels. Es zeigen:
Fig. 1 eine Seitenansicht des Messers in der Sicherheitsposition,
Fig. 2 eine Seitenansicht des Messers in der Schneidposition,
Fig. 2a eine Seitenansicht gemäß Ansichtspfeil IIa in Fig. 6,
Fig. 3 eine perspektivische Darstellung der Baugruppe aus Einsatzteil, Modul, Klingenträger und Klinge in der Sicherheitsposition,
Fig. 4 in Anlehnung an Fig. 3 eine perspektivische Darstellung der Baugruppe, wobei das Einsatzteil nicht dargestellt ist,
Fig. 5 in Anlehnung an Fig. 4 die Baugruppe in der Schneidposition,
Fig. 6 eine Frontdarstellung des Messers gemäß Ansichtspfeil VI in Fig. 1,
Fig. 7 eine Schnittdarstellung des Messers gemäß Schnittlinie VII - VII in Fig. 6,
Fig. 8 eine Frontdarstellung des Messers gemäß Ansichtspfeil VIII in Fig. 2,
Fig. 9 eine Schnittdarstellung des Messers gemäß Schnittlinie IX - IX in Fig. 8,
Fig. 10 in Anlehnung an Fig. 2 eine Seitenansicht des Messers in der Schneidposition, wobei ein anderes Modul an dem Messer montiert ist,
Fig. 11 eine Frontansicht des Messers gemäß Ansichtspfeil XI in Fig 10, und
Fig. 12 in Anlehnung an Fig. 7 eine Schnittdarstellung des Messers in der Sicherheitsposition, wobei ein anderes Modul an dem Einsatzteil montiert ist,
Fig. 13 eine Schnittdarstellung des Messers gemäß Schnittlinie XIII - XIII in Fig. 11.

Das Messer insgesamt wird in den Fig. mit dem Bezugszeichen 10 bezeichnet. Gleiche Bezugszeichen in den unterschiedlichen Fig. bezeichnen entsprechende Teile.

Das Messer 10 umfasst gemäß Fig. 1 ein Gehäuse 11 und ein Einsatzteil 12. Dem Einsatzteil 12 ist ein Klingenträger 13 zugeordnet.

Das Gehäuse 11 dient als Griff, welcher von der Hand des Benutzers gehalten werden kann. Das Gehäuse 11 umfasst einen hinteren Endbereich 21 und einen vorderen Endbereich 26. Der hintere Endbereich 21 umfasst eine hintere Öffnung 39 und der vordere Endbereich 26 umfasst eine vordere Öffnung 18. Außerdem bildet das Gehäuse 11 zwei sich gegenüberliegende Seitenflächen 28 und 29 aus. Die Seitenfläche 28 ist mit einer langlochartigen Öffnung 19 und die Seitenfläche 29 ist mit einer langlochartigen Öffnung 20 versehen. Durch die Öffnungen 19 und 20 kann der Klingenträger 13 betätigt werden.

Der Klingenträger 13 weist gegenüberliegende Seitenflächen 30 und 31 auf, die jeweils mit einer Betätigungsfläche 15 versehen sind. Im vorliegenden Ausführungsbeispiel ist jede Betätigungsfläche 15 mit einer Struktur 16 versehen, welche ein Abgleiten des Betätigungsfingers verhindert. An der Betätigungsfläche 15 kann der Klingenträger 13 aus der in Fig. 1 dargestellten Sicherheitsposition in Richtung x1 in die in Fig. 2 dargestellte Schneidposition verlagert werden, in welcher eine an dem Klingenträger 13 befestigte Klinge 17 durch die Öffnung 18 aus dem Gehäuse 11 austritt. Aus der Schneidposition wird der Klingenträger 13 von einer nicht dargestellten Feder automatisch in Richtung x2 in die Sicherheitsposition zurückbewegt, sobald die Betätigungsfläche 15 von dem Benutzer entlastet wird.

Als Sicherheitsposition wird nachfolgend die Position bezeichnet, in welcher der Klingenträger 13 maximal zurückbewegt wurde und die Klinge 17 innerhalb des Gehäuses 11 angeordnet ist. Darüber hinaus gibt es weitere Positionen des Klingenträgers 13, in denen die Klinge 17 innerhalb des Gehäuses 11 angeordnet ist. Eine nicht dargestellte Feder belastet den Klingenträger 13 in die maximal zurückgezogene Sicherheitsposition. Als Schneidposition wird die Position bezeichnet, in welcher der Klingenträger 13 maximal vorgeschoben ist und die Klinge 17 aus der Öffnung 18 des Gehäuses 11 austritt. Darüber hinaus gibt es weitere Positionen des Klingenträgers 13, in denen die Klinge 17 aus der Öffnung 18 austritt.

Durch die Öffnung 39 an dem hinteren Gehäuseende 21 werden ein Teilbereich des Einsatzteils 12 sowie der Klingenträger 13 in das Gehäuse 11 eingeführt. Das Einsatzteil 12 ist gemäß der Fig. 1, 2 und 2a in einem Montagesitz des Gehäuses 11 gelagert und an dem Gehäuse 11 befestigt. Rastmittel sind an dem Einsatzteil 12 und dem Gehäuse 11 vorgesehen, wobei die Rastmittel des Einsatzteils 12 und des Gehäuses 11 lösbar in Eingriff gebracht werden können, um das Einsatzteil 12 an dem Gehäuse 11 zu befestigen. Wenn das Einsatzteil 12 in seinem Montagesitz an dem Gehäuse 11 befestigt ist, weist es eine definierte Position relativ zu dem Gehäuse 11 auf.

Das Einsatzteil 12 kann von dem Gehäuse 11 gelöst werden, z.B. um einen Klingenwechsel durchzuführen oder um ein Modul 14 auszutauschen, was unten genauer erläutert wird. Wird das Einsatzteil 12 von dem Gehäuse 11 gelöst, kann die gesamte in Fig. 3 dargestellte Baugruppe umfassend das Einsatzteil 12, den Klingenträger 13 sowie das Modul 14 von dem Gehäuse 11 entfernt werden.

Das Modul 14 ist Teil eines Satzes von wenigstens zwei unterschiedlichen Modulen. Mit dem Modul 14 kann die Klingenaustrittslänge eingestellt werden. Als Klingenaustrittslänge wird die Länge bezeichnet, mit welcher die Klinge 17 über eine vordere Gehäusefläche 27 vorsteht.

Das Modul 14 ist formschlüssig in einem Montagesitz des Einsatzteils 12 gehalten und kann von dem Einsatzteil 12 gelöst werden. Zur formschlüssigen Befestigung an dem Gehäuse 11 weist das Modul 14 an einem hinteren Endbereich 37 mehrere Vorsprünge 35 auf (siehe z.B. die Fig. 7 und 9), welche mit Aussparungen 36 des Einsatzteils 12 in Eingriff gebracht werden können. An einem vorderen Endbereich 38 ist das Modul 14 in nicht dargestellter Weise mit Befestigungsmitteln versehen, die mit Gegenbefestigungsmitteln des Einsatzteils 12 lösbar in Eingriff gebracht werden können. Nach der Montage in dem Montagesitz hat jedes Modul des Satzes von unterschiedlichen Modulen eine definierte Position relativ zu dem Einsatzteil 12.

Das Modul 14 umfasst Anschläge 22a und 22b, welche im vorliegenden Ausführungsbeispiel von zwei Vorsprüngen gebildet sind, die in Richtung y1 und y2 bezüglich der Außenkontur vorragen. Der Anschlag 22a bildet eine Anschlagfläche 32a und der Anschlag 22b bildet eine Anschlagfläche 32b aus.

Der Klingenträger 13 ist mit Armen 33a und 33b versehen, die einen Fortsatz 24 bilden, der sich von einem vorderen Bereich 34 des Klingenträgers 13 nach hinten in Richtung x2 erstrecken. Der Arm 33a ist mit einer Gegenfläche 23a und der Arm 33b mit einer Gegenfläche 23b versehen. Die Anschlagflächen 32a und 32b und die Gegenflächen 23a und 23b sind z.B. symmetrisch zu einer Längsmittelachse m angeordnet. In der Sicherheitsposition sind die Gegenflächen 23a und 23b in einer definierten Position relativ zu dem Einsatzteil 12 und zu dem Gehäuse 11 angeordnet. In der Sicherheitsposition gemäß Fig. 7 sind die Gegenfläche 23a und die Anschlagfläche 32a bzw. die Gegenfläche 23b und die Anschlagfläche 32b mit einer Länge l1 voneinander beabstandet. Die Länge l1 ist der Weg, den sich der Klingenträger 13 maximal in Richtung x1 bewegen kann, bis eine weitere Bewegung in Richtung x1 durch den Kontakt zwischen Gegenflächen 23a/23b und Anschlagflächen 32a/32b verhindert wird.

Die Anschlagfläche 32a befindet sich in der Bewegungsbahn der Gegenfläche 23a und die Anschlagfläche 32b befindet sich in der Bewegungsbahn der Gegenfläche 23b, wenn der Klingenträger 13 in Richtung x1 bewegt wird. Die Schneidposition ist dadurch definiert, dass die Gegenflächen 23a und 23b an den Anschlagflächen 32a und 32b gemäß Fig. 9 in Kontakt stehen.

Das Messer 10 ist gemäß den Fig. 10 bis 13 mit einem zweiten Modul 25 versehen. Fig. 12 zeigt die Sicherheitsposition und Fig. 13 die Schneidposition des Messers. Es ist erkennbar, dass bei dem zweiten Modul 25 der Anschlag 22 in Bezug auf das erste Modul 14 weiter in Richtung x1 versetzt angeordnet ist. In der Sicherheitsposition gemäß Fig. 12 sind die Gegenfläche 23a und die Anschlagfläche 32a bzw. die Gegenfläche 23b und die Anschlagfläche 32b mit einer Länge l2 voneinander beabstandet, die größer ist als l1. Das bedeutet, dass der Klingenträger 13 bei dem zweiten Modul 25 verglichen mit dem ersten Modul 14 weiter in Richtung x1 bewegbar ist, bis der Gegenanschlag 23a / 23b des Klingenträgers 13 in Kontakt mit dem Anschlag 22a / 22b gerät. Die Klingenaustrittslänge ist daher größer.

## Patentansprüche

1. Messer mit einem Gehäuse (11) und mit einem Klingenträger (13) zur Halterung einer Klinge (17), wobei der Klingenträger (13) zwischen einer Sicherheitsposition, in welcher die Klinge (17) unzugänglich innerhalb des Gehäuses (11) angeordnet ist, und einer Schneidposition, in welcher die Klinge (17) zumindest teilweise aus dem Gehäuse (11) herausragt, verlagerbar ist, wobei die Schneidposition durch das Zusammenwirken von wenigstens einer dem Gehäuse (11) zugeordneten Anschlagsfläche (32a, 32b) und wenigstens einer dem Klingenträger (13) zugeordneten Gegenfläche (23a, 23b) definiert ist, **dadurch gekennzeichnet, dass** ein Modul (14) aus einem Satz von wenigstens zwei Modulen (14, 25) lösbar an dem Messer befestigt ist, dass dem Modul eine Haltefläche zugeordnet ist, welche die Anschlagfläche (32a, 32b) oder die Gegenfläche bildet, wobei die Anordnung der Haltefläche an dem Modul eine erste Klingenaustrittslänge definiert und dass das Modul (14) gegen wenigstens ein anderes Modul (25) aus dem Satz von Modulen (14, 25) austauschbar ist, wobei die Anordnung der Haltefläche an dem anderen Modul (25) eine zweite Klingenaustrittslänge definiert, die sich von der ersten Klingenaustrittslänge unterscheidet.

2. Messer nach Anspruch 1, **dadurch gekennzeichnet, dass** das Modul (14, 25) an dem Klingenträger (13) oder an dem Gehäuse (11) lösbar befestigbar ist.

3. Messer nach Anspruch 1 oder 2, **dadurch gekennzeichnet, dass** das Modul (14, 25) in einem Montagesitz befestigbar ist.

4. Messer nach einem der vorangehenden Ansprüche, **dadurch gekennzeichnet, dass** das Modul (14, 25) Befestigungsmittel (35) aufweist, die mit Gegenbefestigungsmitteln (36) des Klingenträgers (13) oder des Gehäuses (11) lösbar in Eingriff bringbar sind.

5. Messer nach einem der vorangehenden Ansprüche, **dadurch gekennzeichnet, dass** die Halteflächen der unterschiedlichen Module (14, 25) des Satzes von Modulen in Bewegungsrichtung (x1, x2) des Klingenträgers (13) zueinander versetzt sind.

6. Messer nach einem der vorangehenden Ansprüche, **dadurch gekennzeichnet, dass** die Haltefläche von wenigstens einem Vorsprung des Moduls (14, 25) gebildet ist.

7. Messer nach Anspruch 6, **dadurch gekennzeichnet, dass** sich der Vorsprung quer zu einer Bewegungsrichtung (x1, x2) des Klingenträgers (13) erstreckt.

8. Messer nach einem der vorhergehenden Ansprüche, **dadurch gekennzeichnet, dass** die Anschlagfläche (32a, 32b) in der Bewegungsbahn der Gegenfläche (23a, 23b) angeordnet ist.

9. Messer nach einem der vorhergehenden Ansprüche, **dadurch gekennzeichnet, dass** die Gegenfläche (23a, 23b) an einem hinteren Fortsatz (24) des Klingenträgers (13) angeordnet ist.

## Claims

1. Knife with a housing (11) and with a blade holder (13) for holding a blade (17), the blade holder (13) being movable between a safety position in which the blade (17) is disposed inside the housing (11) so as to be inaccessible and a cutting position in which the blade (17) extends at least partially out of the housing (11), the cutting position being defined by the interaction of at least one stop surface (32a, 32b) associated with the housing (11) and at least one counterpart surface (23a, 23b) associated with the blade holder (13), **characterised in that** one module (14) out of a set of at least two modules (14, 25) is releasably secured to the knife, the module is provided with a retaining surface which forms the stop surface (32a, 32b) or the counterpart surface, and the position of the retaining surface on the module defines a first blade extension length and the module (14) is interchangeable with at least one other module (25) of the set of modules (14, 25), the position of the retaining surface on the other module (25) defining a second blade extension length which is different from the first blade extension length.

2. Knife as claimed in claim 1, **characterised in that** the module (14, 25) can be releasably secured to the blade holder (13) or to the housing (11).

3. Knife as claimed in claim 1 or 2, **characterised in that** the module (14, 25) can be secured in a mounting seat.

4. Knife as claimed in one of the preceding claims, **characterised in that** the module (14, 25) has fastening means (35) which can be releasably moved into engagement with counterpart fastening means (36) of the blade holder (13) or of the housing (11).

5. Knife as claimed in one of the preceding claims, **characterised in that** the retaining surfaces of the different modules (14, 25) of the set of modules are offset from one another in a direction of movement (x1, x2) of the blade holder (13).

6. Knife as claimed in one of the preceding claims, **characterised in that** the retaining surface is formed by at least one projection of the module (14, 25).

7. Knife as claimed in claim 6, **characterised in that** the projection extends transversely to a direction of movement (x1, x2) of the blade holder (13).

8. Knife as claimed in one of the preceding claims, **characterised in that** the stop surface (32a, 32b) is disposed in the movement path of the counterpart surface (23a, 23b).

9. Knife as claimed in one of the preceding claims, **characterised in that** the counterpart surface (23a, 23b) is disposed on a rear extension (24) of the blade holder (13).

## Revendications

1. Couteau comportant un boîtier (11) et un support de lame (13), destiné à tenir une lame (17), le support de lame (13) pouvant être déplacé entre une position de sécurité dans laquelle la lame (17) est agencée inaccessible à l'intérieur du boitier (11) et une position de coupe dans laquelle la lame (17) dépasse, au moins, en partie, du boitier (11), la position de coupe étant définie par la coopération d'au moins une surface de butée (32a, 32b) associée au boitier (11) et au moins une contre-surface (23a, 23b) associée au support de lame (13), **caractérisé en ce qu'**un module (14) est fixé de manière amovible au niveau du couteau à partir d'un ensemble d'au moins deux modules (14, 25), **en ce qu'**une face de maintien est associée au module, laquelle forme la surface de butée (32a, 32b) ou la contre-surface, la disposition de la face de maintien définissant, au niveau du module, une première longueur de débord de lame et **en ce que** le module (14) peut être échangé contre au moins un autre module (25) de l'ensemble de modules (14, 25), la disposition de la face de maintien définissant, au niveau de l'autre module (25), une deuxième longueur de débord de lame, qui se différencie de la première longueur de débord de lame.

2. Couteau selon la revendication 1, **caractérisé en ce que** le module (14, 25) peut être fixé de manière amovible au niveau du support de lame (13) ou du boitier (11).

3. Couteau selon la revendication 1 ou 2, **caractérisé en ce que** le module (14, 25) peut être fixé dans un siège de montage.

4. Couteau selon l'une des précédentes revendications, **caractérisé en ce que** le module (14, 25) comporte des moyens de fixation (35), qui peuvent être mis en prise de manière amovible avec des moyens de contre-fixation (36) du support de lame (13) ou du boitier (11).

5. Couteau selon l'une des précédentes revendications, **caractérisé en ce que** les faces de maintien des différents modules (14, 25) de l'ensemble de modules sont déplacées les unes par rapport aux autres dans la direction de mouvement (x1, x2) du support de lame (13).

6. Couteau selon l'une des précédentes revendications, **caractérisé en ce que** la face de maintien est formée d'au moins une saillie du module (14, 25).

7. Couteau selon la revendication 6, **caractérisé en ce que** la saillie s'étend transversalement à une direction de mouvement (x1, x2) du support de lame (13).

8. Couteau selon l'une des précédentes revendications, **caractérisé en ce que** la surface de butée (32a, 32b) est disposée dans la trajectoire de la contre-surface (23a, 23b).

9. Couteau selon l'une des précédentes revendications, **caractérisé en ce que** la contre-surface (23a, 23b) est disposée au niveau d'un prolongement arrière (24) du support de lame (13).
